# FASCICULE DE BREVET EUROPEEN

(11) **EP 0 015 197 B1**
(45) Date de publication et mention de la délivrance du brevet: **10.08.1983**
(21) Numéro de dépôt: 80400218.6
(22) Date de dépôt: 15.02.1980
(51) Int. Cl.: B02C 13/284

(54) **Broyeur industriel à ordures ménagères**
Industrielles Mahlwerk für Haushaltsabfälle
Industrial household refuse crusher

(30) Priorité: 16.02.1979 FR 7904032
(43) Date de publication de la demande: 03.09.1980
(73) Titulaire: GONDARD PRODUCTIONS, F-77260 La Ferté-Sous-Jouarre (FR)
(72) Inventeur: Royal, Gabriel, F-77470 Trilport (FR)
(74) Mandataire: Guyard, Alain

## Description

Par le brevet US-A-2 975 985, on connaît un broyeur industriel comprenant un carter qui possède d'une part deux parois verticales fixes reliées par des cadres en U renversé et entre lesquelles est monté un rotor à marteaux à axe horizontal auquel les produits à broyer sont amenés par une trémie de chargement, et d'autre part une grille faite de deux moitiés séparables l'une de l'autre et dont chacune est fixée à une porte capable de coulisser, le long de deux rails horizontaux, perpendiculairement à l'axe du rotor.

Lorsqu'on utilise ce broyeur, il se pose des problèmes pour accéder facilement à son intérieur, notamment pour procéder à un nettoyage rapide en cas de bourrage ou au remplacement de marteaux usés, de plaques d'usure ou de grilles.

Ces problèmes sont résolus d'après l'invention en modifiant la structure du broyeur proprement dit, c'est-à-dire du carter contenant le rotor et les grilles, et en le munissant de portes à accès faciles.

Un broyeur suivant l'invention est caractérisé en ce que: a) le carter fixe a la forme d'un tronc de pyramide dont la petite base se trouve en haut; b) chaque cadre en U renversé possède des côtés «verticaux» à section en L par des plans horizontaux et dont la partie supérieure forme la base de l'U; et c) un dispositif horizontal de guidage situé à une hauteur appropriée par rapport au carter fixe sert de chemin de roulement pour les portes, qui s'étendent pratiquement sur toute la hauteur du carter et sont de préférence suspendus.

Sur les dessins annexés, on a représenté schématiquement et à titre d'exemple un mode de réalisation de l'invention.
La fig. 1 est une perspective du broyeur proprement dit, avec seulement la partie inférieure de la cheminée comprenant la trémie de chargement et la partie inférieure de la goulotte d'évacuation des déchets non broyables.
La fig. est une élévation latérale, suivant la flèche Il des figs. 1 et3, du broyeur proprement dit, avec seulement la partie inférieure de la cheminée mais sans la goulotte d'évacuation des déchets non broyables, et sans le moteur qui actionne le rotor.
La fig. 3 est une élévation latérale du broyeur proprement dit, suivant la flèche III des figs. 1 et 2.
La fig. 4 est une coupe verticale par IV-IV de la fig. 2 et montre une des portes ouverte.
La fig. 5 est une coupe verticale par V-V des figs. 3 et 4.
La fig. 6 est une coupe horizontale par VI-VI de la fig. 3.

Sur les figs. 1 à 3, on voit que le broyeur suivant l'invention comprend un carter fixe 1 en forme de tronc de pyramide dont la petite base se trouve en haut et constitué par deux cadres rectangulaires inclinés l'un vers l'autre comme le montrent les figs. 1, 3 et 4, dont les côtés «verticaux» 1a sont à section en C par des plans horizontaux et sont reliés à leur extrémité supérieure par des parties planes 1b (figs. 1 et 2). Ces cadres sont également, pour former le carter, reliés par des traverses horizontales 1c (figs. 1 et 2), par des plaques verticales 1d (figs. 1 et 3) et par des plaques fixes horizontales 1e (figs. 1 à 3 et 5) légèrement en saillie vers l'extérieur. Les deux cadres sont reliés à leur extrémité inférieure par une base 2 à laquelle ils sont fixés et qui repose sur un support approprié 3 à l'intérieur duquel se trouve une cuve 4 de réception et d'évacuation des produits broyés (figs. 2 et 3). Les parties 1 b du carter 1 constituent la base d'un U renversé dont les branches sont les traverses 1c et les plaques 1d. La cheminée 5 du broyeur et sa trémie de chargement 6 (figs. 1 et 2) sont supportées essentiellement par ces branches. Sur la fig. 1, on voit en outre en 7 la goulotte d'évacuation des déchets non broyables. Les parois constituées par les plaques 1d portent des paliers 8 pour le rotor 9 du broyeur, qui sera décrit plus en détail ci-après, et dont l'arbre 10 est actionné depuis un moteur 11 monté sur un support 12 (fig. 1) par l'intermédiaire d'un accouplement 13. Les éléments 3, 5 à 7 et 11 à 13 ne font pas partie de l'invention et ne seront donc pas décrits plus en détail.

D'après une caractéristique importante de l'invention, les branches de l'U supportent également un cadre horizontal rectangulaire désigné dans son ensemble par 14 et qui sert de chemin de roulement à un carter ouvrant formé de deux portes 15 aux environs du sommet auxquelles sont fixés des organes 16 reliés par une traverse horizontale 17 dont les extrémités peuvent coulisser par n'importe quel moyen par exemple des galets 18 (figs. 3 et 4), le long des grands côtés 14a du cadre 14. Les portes 15 peuvent être bloquées en position fermée par des dispositifs de verrouillage qui seront décrits plus loin. Il est toutefois évident que, d'une part, les chemins de roulement pour les portes 15 ne sont pas forcément situés au sommet du carter fixe mais peuvent comprendre des dispositifs de guidage fixés au carter 1 à une hauteur quelconque appropriée, et d'autre part que les dispositifs de fermeture de verrouillage peuvent être d'un type absolument quelconque.

Sur les figs. 4 à 6, on voit que le carter fixe 1 est renforcé intérieurement par des blindages latéraux 20 à 22, tandis que le carter ouvrant, 2 c'est-à-dire les portes 15, comporte des plaques transversales de blindage 23, 24 situées au-dessus des moitiés 25 de la grille du broyeur, qui sont fixées de façon amovible, par des goupilles 26, à la partie inférieure de chaque porte 15. Des guides de grille 27 solidaires du carter fixe 1 facilitent la mise en place des moitiés de la grille lors du coulissement vers l'intérieur des portes 15 le long des chemins de roulement 14a du cadre 14.

Chaque dispositif de fermeture 19 comprend un verrou horizontal 28 (figs. 1 à 4 et 6) solidaire de la porte 15 associée, et percé d'une entaille 29 (figs. 2 et 6) pour recevoir un élément du corps d'un volant de serrage 30 pivoté en 31 au carter fixe 1. Pour fermer la porte, on fait tourner le volant 30 jusqu'à ce que le serrage soit suffisant pour permettre d'introduire quatre goupilles 32 dans des trous 33 ménagés dans les côtés 1a du carter 1. Pour ouvrir, on retire les goupilles 32 et, en desserrant le volant 30, on débloque la porte 15 du carter. Aussitôt débloqué, on fait tourner le volant 30 jusqu'à ce que son axe puisse sortir de l'entaille 29, et on le fait alors pivoter autour de l'axe 31 de façon à l'écarter de la porte (comme on le voit à gauche de la fig. 4). On peut alors faire coulisser la porte 15 le long des chemins de roulement 14a.

Enfin, sur la fig. 5 et accessoirement sur les figs. 3 et 4, on voit le rotor 9 qui comprend l'arbre moteur 10 et un sous-ensemble constitué par un cylindre 34 coaxial à l'arbre 10, qui lui est relié par des joints 35 maintenus par des goupilles 36, et qui porte lui-même des axes parallèles 37 (fig. 4), dont deux seulement sont visibles sur la fig. 5, pour des marteaux 38. D'après une caractéristique de l'invention, le rotor 9 est supporté provisoirement par tout moyen approprié, jusqu'à ce que son axe coïncide avec celui des paliers 8. On introduit alors l'arbre 10, on met en place les goupilles 36, et l'on démonte le système de support provisoire.

Sur les flancs du carter fixe 1, de chaque côté du rotor 9, sont prévues des ouïes 39 (fig. 3) qui permettent une entrée d'air sur les côtés du rotor afin d'éviter un coincement des produits entre le rotor et le carter, ce qui réduit l'usure, facilite un tri éventuel et permet d'augmenter l'oxygénation des produits.

De plus, grâce au mouvement giratoire du rotor, on obtient une meilleure expulsion des produits à travers la grille 25. En contrepartie, il existe une pression dans la cheminée 5, et en conséquence tous les produits légers, par exemple des plastiques ou de petits morceaux de papier, sont en suspension dans celle-ci. Un système d'aspiration (non représenté) de type quelconque est prévu sur la cheminée pour l'élimination de ces produits légers, et permet d'éliminer un pourcentage important des plastiques, qui, une fois broyés, sont très difficiles à éliminer et nuisent à la bonne présentation de composts destinés à l'agriculture. La cheminée 5 a l'avantage d'oxygéner les ordures pendant leur broyage grâce à la quantité d'air contenue dans celle-ci. L'expérience a permis de constater que dans des broyeurs à cheminée, les ordures en putréfaction ressortaient sans les odeurs nauséabondes qu'elles ont en entrant. Au contraire, dans un broyeur classique sans cheminée, ce phénomène n'existe pas, ce qui prouve surabondamment une oxygénation rapide des produits.

## Revendications

1. Broyeur industriel à ordures ménagères, comprenant un carter (1) qui possède d'une part deux parois verticales fixes (1c, 1d) reliées par des cadres en U renversé (1 a, 1 b) et entre lesquelles est monté un rotor (9) à marteaux (38) à axe horizontal auquel les produits à broyer sont amenés par une trémie de chargement (6), et d'autre part une grille faite de deux moitiés (25) séparables l'une de l'autre et dont chacune est fixée à une porte (15) capable de coulisser, le long de deux rails horizontaux, perpendiculairement à l'axe du rotor (9), et caractérisé en ce que: a) le carter fixe (1) a la forme d'un tronc de pyramide dont la petite base se trouve en haut; b) chaque cadre en U renversé possède des côtés «verticaux» (1a) à section en C par des plans horizontaux et dont la partie supérieure (1 b) forme la base de l'U; et c) un dispositif horizontal de guidage (14) situé à une hauteur appropriée par rapport au carter fixe (1) sert de chemin de roulement pour les portes (15), qui s'étendent pratiquement sur toute la hauteur du carter et sont de préférence suspendues.

2. Broyeur suivant la revendication 1, caractérisé en ce que, par l'intermédiaire de plaques fixes horizontales (1e) légèrement en saillie vers l'extérieur, les branches de l'U supportent un cadre horizontal rectangulaire (14) comprenant des rails (14a) qui servent de chemin de roulement aux portes (15) précitées.

3. Broyeur suivant la revendication 1, caractérisé par un système d'aspiration monté sur la cheminée (5) pour l'élimination des produits légers.

4. Broyeur suivant la revendication 1, caractérisé en ce que chacune des portes coulissantes (15) peut être bloquée en position de fermeture par un dispositif de verrouillage approprié qui comporte d'une part un verrou fixe (28) solidaire de la porte et un volant pivotant (30) capable de venir en prise avec le verrou fixe et d'être serré ou desserré pour assurer le blocage ou le déblocage, et d'autre part une série de quatre goupilles (32) qui rendent les portes (15) solidaires des côtés du carter (1).

5. Broyeur suivant la revendication 1, caractérisé en ce que des ouïes (39) sont ménagées dans les flancs du carter fixe (1) au voisinage du rotor (9) afin d'éviter un coincement des produits broyés entre le rotor et le carter.

## Claims

1. Industrial crusher for the disposal of household refuse, comprising a housing (1) which has, on the one hand, two fixed vertical walls (1c, 1d) which are connected by inverted U-shaped frames (1a, 1b) and between which is mounted a rotor (9) with hammers (38) and a horizontal axle, to which the products to be crushed are conveyed by a feeding hopper (6), and, on the other hand, a grille formed of two halves (25) which can be separated from one another and each of which is fixed to a door (15) capable of sliding along two horizontal rails perpendicular to the axis of the rotor (9), and characterised in that: a) the fixed housing (1) is shaped like a truncated pyramid, the small base of which is situated at the top; b) each inverted U-shaped frame has "vertical" sides (1a) which have a C-shaped section extending through horizontal planes and the upper part (1b) of which forms the base of the 'U'; and c) a horizontal guiding device (14) located at an appropriate height relative to the fixed housing (1) serves as a guide way or slide way for the doors (15) which extend virtually over the entire height of the housing and are preferably suspended.

2. Crusher according to Claim 1, characterised in that, with the aid of horizontal fixed plates (1e) projecting slightly outwards, the arms of the U frame support a rectangular horizontal frame (14) comprising rails (14a) which serve as a guide way for the aforementioned doors (15).

3. Crusher according to Claim 1, characterised by a suction or extraction system mounted on the vent or stack (5) for the elimination of light products.

4. Crusher according to Claim 1, characterised in that each of the sliding doors (15) can be locked in the closing position by an appropriate bolting device comprising, on the one hand, a fixed bolt (28) which is integral with the door and a pivoting handwheel (30) which is capable of coming into contact with the fixed bar or bolt and being clamped or unclamped to ensure locking or unlocking, and, on the other hand, a series of four pins (32) which render the doors (15) integral with the sides of the housing (1).

5. Crusher according to Claim 1, characterised in that inlets (39) are arranged in the sides of the fixed housing (1) in the vicinity of the rotor (9) in order to prevent crushed products from wedging between the rotor and the housing.

## Patentansprüche

1. Industrielles Mahlwerk für Haushaltabfälle mit einem Gehäuse (1), welches einerseits zwei vertikale, feststehende, durch Rahmen (1a, 1b) in Form eines umgestülpten U verbundene Wände (1c, 1d), zwischen welchen ein Rotor (9) mit Schlagflügeln (38) mit horizontaler Achse angeordnet ist, dem die zu mahlenden Produkte durch einen Beschickungstrichter (6) zugeführt werden, und anderseits einen aus zwei voneinander trennbaren Hälften (25) gebildeten Rost umfasst, wobei jede Hälfte je auf einer entlang von zwei horizontalen Schienen senkrecht zur Achse des Rotors 9 verschiebbaren Tür (15) befestigt ist, dadurch gekennzeichnet, dass a) das feststehende Gehäuse (1) die Form eines Pyramidenstumpfes hat, dessen kleine Fläche sich oben befindet; b) jeder Rahmen in Form eines umgestülpten U «vertikale» Seiten (1a) mit C-förmigem Querschnitt in horizontaler Ebene besitzt und der obere Teil (1b) des Rahmens die Basis des U bildet; und c) eine horizontale Führungseinrichtung (14) in bezug auf das feststehende Gehäuse (1) in geeigneter Höhe zur Aufnahme der Laufrollen für die Türen (15) angeordnet ist, welche sich praktisch über die ganze Höhe des Gehäuses erstrecken und vorzugsweise aufgehängt sind.

2. Mahlwerk nach Anspruch 1, dadurch gekennzeichnet, dass durch Zwischenschaltung von festen horizontalen nach aussen leicht vorspringenden Platten (1e) die Schenkel des U einen horizontalen rechteckigen Rahmen (14) tragen, der die Schienen (14a) zur Aufnahme der Laufrollen für die vorgenannten Türen (15) enthält.

3. Mahlwerk nach Anspruch 1, gekennzeichnet durch ein Absaugsystem, das auf dem Abzug (5) zur Beseitigung der leichten Produkte angeordnet ist.

4. Mahlwerk nach Anspruch 1, dadurch gekennzeichnet, dass jede der verschiebbaren Türen (15) in Schliessstellung durch eine geeignete Verriegelungseinrichtung blockierbar ist, welche einerseits einen feststehenden mit der Tür verbundenen Riegel (28) und ein drehbares Handrad (30), welches mit dem feststehenden Riegel in Eingriff und zur Sicherung der Verriegelung oder der Entriegelung in Schliess- oder Offenstellung bringbar ist, und anderseits eine Reihe von vier Stiften (32) aufweist, welche die Türen (15) mit den Seiten des Gehäuses (1) verbinden.

5. Mahlwerk nach Anspruch 1, dadurch gekennzeichnet, dass Lufteinlässe (39) in den Flanken des Gehäuses (1) benachbart dem Rotor (9) angeordnet sind, um eine Verkeilung der gemahlenen Produkte zwischen dem Rotor und dem Gehäuse zu verhindern.
